# EUROPÄISCHE PATENTSCHRIFT

(11) **EP 2 712 717 B1**
(45) Veröffentlichungstag und Bekanntmachung des Hinweises auf die Patenterteilung: **30.05.2018**
(21) Anmeldenummer: 13185901.9
(22) Anmeldetag: 25.09.2013
(51) Int. Cl.: B28D 1/22, B28D 7/04

(54) **Vorrichtung zum Zerteilen von Werkstücken, insbesondere Fliesenschneider mit einem verschieblich an einer Grundplatte befestigten Funktionselement**
Device for cutting workpieces, in particular tile cutter with a sliding functional element attached to a base plate
Dispositif de découpe de pièces, notamment machine à couper les carreaux doté d'un élément fonctionnel fixé de façon mobile à une plaque de base

(30) Priorität: 27.09.2012 DE 102012109172
(43) Veröffentlichungstag der Anmeldung: 02.04.2014
(73) Patentinhaber: wolfcraft GmbH, 56746 Kempenich (DE)
(72) Erfinder: Donner, Andreas, 56727 Mayen (DE); Moog, Christopher, 56422 Wirges (DE); Radermacher, Hans-Peter, 56746 Weibern (DE); Zimmer, Jürgen, 56077 Koblenz (DE)
(74) Vertreter: Grundmann, Dirk

(56) Entgegenhaltungen:
- EP-A2- 1 074 365
- DE-A1- 3 702 239
- FR-A- 1 175 303
- US-A- 5 169 045
- US-A- 5 373 835

## Beschreibung

Die Erfindung betrifft eine Vorrichtung zum Zerteilen plattenförmiger Werkstücke, insbesondere zum Schneiden von Fliesen, mit einer Grundplatte zum Auflegen des Werkstücks und mit einer Führung entlang welcher ein Zerteilwerkzeug in einer Schnittlinie verschiebbar ist, mit einem an der Grundplatte festlegbaren Funktionselement zur Ableitung beim Zerteilen entstehender Querkräfte in die Grundplatte, wobei das Funktionselement zwischen Führung und der Grundplatte angeordnet, entlang der Schnittlinie verschiebbar und in frei wählbaren Positionen entlang der Schnittlinie festlegbar ist und Anschläge zur Anlage einer zur schneidenden Fliese sowie einen Kanal mit aufeinander zuweisenden Flanken ausbildet, durch den die Schnittlinie verläuft, sodass das Zerteilwerkzeug bei seiner Verlagerung entlang der Führung durch den Kanal hindurchtritt.

Aus der US 5,373,835 ist ein Fliesenschneider gemäß dem Oberbegriff des Anspruchs 1 bekannt, der ein Funktionselement aufweist, welches entlang einer Brechrippe unterhalb einer Führung in verschiedene Verschiebestellungen bringbar ist. Das Funktionselement bildet eine Eckaussparung zum Einlegen einer Ecke einer diagonal zu teilenden Fliese aus. Der Scheitel der Eckaussparung liegt in einem von zwei Flanken begrenzten Kanal, durch welchen die Schnittlinie verläuft und ein Zerteilwerkzeug hindurchtreten kann.

Die EP 1074365 A2 beschreibt einen Fliesenschneider mit einem entlang einer Brechrippe verschieblichen Funktionselement, dass einen Anschlag aufweist. Die EP 0 501 053 A1 beschreibt einen Fliesenschneider mit einer Grundplatte, die zwei voneinander weg weisende Enden aufweist. An jedem Ende der Grundplatte befindet sich ein Schienenträger, zwischen denen zwei Führungsschienen verlaufen, entlang denen ein Werkzeugträger verschieblich ist. Der Werkzeugträger trägt einen Schneidradträger, an dessen Ende ein Schneidrad sitzt. Der Schneidradträger ist um eine Schwenkachse, die quer zur Schnittlinie verläuft, schwenkbar. Wird mit einem derartigen Werkzeug eine Fliese geschnitten, so läuft das Schneidrad über die Randkante der Fliese auf, wobei sich eine Druckfeder spannt. Läuft das Schneidrad auf einer schräg zur Schnittlinie verlaufenden Fliesenkante auf, wie es bei einem Diagonalschnitt passiert, so wird der Schneidradträger mit einer Kraftkomponente quer zur Schnittlinie beaufschlagt, was zu einem seitlichen Ausweichen des Schneidrades führen kann. Diese Kraftkomponente kann auch eine Verschiebung der auf der Grundplatte aufliegenden Fliese quer zur Schnittlinie verursachen.

Die DE 37 02 239 A1 und die US 5,169,045 zeigen Fliesenschneidevorrichtungen mit einem Funktionselement, welches an der Grundplatte in verschiedenen Positionen festlegbar ist und mit dem auch Querkräfte in die Grundplatte abgeleitet werden können.

Der Erfindung liegt die Aufgabe zugrunde, Maßnahmen anzugeben, mit denen die Diagonalschnittfunktion verbessert wird.

Gelöst wird die Aufgabe durch die in Anspruch 1 angegebene Erfindung. Die Unteransprüche stellen vorteilhafte Weiterbildungen der Erfindung dar. Erfindungsgemäß erstrecken sich die Kanalflanken bis über die Oberseite der an den Anschlägen anliegenden Fliese. Das Funktionselement kann die bei einem Diagonalschnitt entstehenden Querkräfte auffangen. Das Funktionselement ist zwischen der Führung und der Grundplatte entlang der Schnittlinie verschieblich und dort - also gewissermaßen unterhalb der Führung - in freiwählbaren Positionen entlang der Schnittlinie festlegbar. Das Funktionselement weist einen Kanal auf, durch den das Schneidwerkzeug bei seiner Verlagerung entlang der Schnittlinie hindurch tauchen kann. Der Kanal kann einen U-förmigen Querschnitt aufweisen. Das Funktionselement bildet Führungsflanken aus, entlang der ein das Zerteilwerkzeug tragender Träger, insbesondere ein ein Schneidrad tragender Arm gleiten kann. Die Führungsflanken werden von Wänden des Kanals ausgebildet, durch den das Zerteilwerkzeug hindurch tauchen kann. Die Kanalwände werden von Materialanhäufungen ausgebildet, die von der Schnittlinie wegweisende Anschlagelemente aufweisen können. Der Kanal bildet einen Graben mit zwei Führungsflanken, durch den zumindest das Schneidwerkzeug beim Verlagern des Werkzeugträgers hindurch tritt. Ein in der Schnittlinie liegender Abschnitt des Funktionselementes bildet einen Eckanschlag zur Aufnahme der Ecke einer Fliese. Der das Schneidrad tragende Arm kann schwenkbeweglich an einem Werkzeugträger befestigt sein, der entlang der von Schienen ausgebildeten Führung verschoben werden kann. Die Schwenkachse, um die der Arm schwenkbar ist, verläuft quer zur Erstreckungsrichtung der Führung, die in Schnittrichtung verläuft. Das untere, freie Ende des das Schneidrad tragenden Armes liegt vorzugsweise zwischen zwei Führungsflanken. Zwischen den beiden Führungsflanken erstreckt sich vorzugsweise ein Graben, durch den das das Schneidrad tragende Ende des Armes bei der Verlagerung des Werkzeugträgers entlang der Führung sich bewegen kann. Läuft das Schneidrad etwa bei einem Diagonalschnitt gegen eine schräg zur Schnittrichtung verlaufenden Randkante einer zu schneidenden Fliese, so wird das Schneidrad gegen die Kraft einer Feder angehoben, bis es von der gespannten Feder beaufschlagt auf der Oberseite der Fliese aufliegt, um dort eine Bruchkerbe zu erzeugen. Zufolge der schräg verlaufenden Randkante bildet sich eine quer zur Schnittrichtung ausgerichtete Kraftkomponente, die auf den Schneidradträger wirkt. Ist letztere aus Kunststoff oder einem anderen elastischen Material gefertigt, so tendiert der Schneidradträger dazu, seitlich auszuweichen. Eine Tendenz, seitlich auszuweichen, kann auch in einem Lagerspiel des Schwenklagers oder in einem Lagerspiel der Führung des Werkzeugträgers entlang der Führung begründet sein. Die beiden in Schnittrichtung parallel zueinander verlaufenden Führungsflanken verhindern eine seitliche Ausweichbewegung während des Auflaufens des Schneidrades auf die schräg zur Schnittlinie verlaufende Fliesenrandkante. Um sicherzustellen, dass die Führungsfunktion während der gesamten Phase der Aufwärtsbewegung des Schneidrades erfolgt, setzen sich die Führungsflanken über die Oberseite der Fliese fort. Sie setzen sich erfindungsgemäß in Form von Nasen fort, die sich über die Oberseite der Fliese erstrecken, wenn die Fliese an ein oder mehreren Anschlägen des Funktionselementes anliegt. Das Funktionselement erfüllt die Funktion eines Führungselementes bzw. eines Führungsflankenträgers. Gemäß der Erfindung ist vorgesehen, dass das Funktionselement ein oder mehrere Anschläge ausbildet, um eine Fliese auf der Grundplatte zu fixieren. An der Grundplatte befindet sich vorzugsweise ein erster Anschlagträger. Dieser feste Anschlagträger besitzt einen Queranschlag, an den eine Seitenfläche einer Fliese angelegt werden kann, wenn ein zu dieser Randkante quer verlaufender Schnitt gefertigt werden soll. Der feste Anschlagträger besitzt vorzugsweise auch einen insbesondere von einer Ausnehmung ausgebildeten Eckanschlag. Die Ausnehmung befindet sich in der Schnittlinie. In sie kann eine Ecke der zu schneidenden Fliese eingelegt werden, so dass diese Ecke in der Schnittlinie fixiert ist. Das Funktionselement kann einen diesem Eckanschlag gegenüberliegenden Eckanschlag aufweisen, der ebenfalls von einer Ausnehmung ausgebildet ist, in den eine gegenüberliegende Ecke der Fliese derart eingelegt werden kann, dass die Schnittlinie durch die beiden sich gegenüberliegenden Ecken der Fliese verläuft. In einer Weiterbildung der Erfindung besitzt die Grundplatte einen Anschlagträger, der insbesondere von einer Schiene ausgebildet ist, die sich quer zur Schnittrichtung erstreckt. An dieser Schiene ist ein Winkelanschlag verschieblich angebracht. Der Winkelanschlag besitzt eine Anschlagflanke, die beispielsweise einen 45°-Winkel zur Schnittrichtung besitzt. Das Funktionselement besitzt eine Winkelanschlagflanke, die parallel zu dieser Anschlagflanke verläuft. Bevorzugt ist das Funktionselement bezogen auf die Schnittlinie klappsymmetrisch ausgebildet, so dass es zwei Winkelanschlagflanken ausbildet. Das Funktionselement übt in dieser Variante die Funktion eines Anschlagelementes aus. Das Funktionselement ist insbesondere ein beweglicher Anschlagträger. Bevorzugt ist das Funktionselement so ausgebildet, dass es sowohl ein Führungsflankenträger als auch ein Anschlagträger ist. Um die Lage des Funktionselementes an die unterschiedlich langen bzw. breiten Fliesen anpassen zu können, ist es in Richtung der Schnittlinie verschieblich an der Grundplatte gehalten. Es kann in Schnittrichtung entlang der Grundplatte verschoben werden. In seiner Gebrauchsstellung wird es mittels einer Klemmeinrichtung an der Grundplatte in einer unverschieblichen Stellung gefesselt. Die Klemmeinrichtung kann Klemmpratzen aufweisen, die mit Hilfe von Klemmschrauben gegen die Unterseite des Randes der Grundplatte geklemmt werden können. Die Klemmpratzen sind dabei so ausgelegt, dass sie in einer gelösten Stellung der Klemmschrauben das Funktionselement linear verschieblich an die Grundplatte fesseln. Das Funktionselement kann aus Kunststoff bestehen. Es kann aber auch aus Metall gefertigt sein. Das Funktionselement kann Träger von Reserveschneidwerkzeugen sein. Es kann insbesondere ein oder mehrere Aufnahmemulden aufweisen, in denen Reserveschneidräder befestigt sind.

Die Erfindung wird nachfolgend anhand beigefügter Zeichnungen erläutert. Es zeigen:
- Fig. 1: in einer perspektivischen Darstellung ein Ausführungsbeispiel der Erfindung in einer ersten Funktionsstellung, bei dem eine Fliese 30 zwischen zwei Eckanschlägen liegt;
- Fig. 2: eine vergrößerte Darstellung gemäß Ausschnitt II - II in Fig. 1;
- Fig. 3: eine Seitenansicht des Ausführungsbeispiels;
- Fig. 4: eine Draufsicht, wobei die beiden Führungsschienen 2 nicht dargestellt sind;
- Fig. 5: den Ausschnitt V - V in Fig. 4 in einer vergrößerten Darstellung;
- Fig. 6: den Schnitt gemäß der Linie VI - VI in Fig. 5;
- Fig. 7: eine Darstellung gemäß Fig. 1, in einer zweiten Funktionsstellung, bei der zwei sich gegenüberliegende Randkanten einer Fliese zwischen zwei Winkelanschlagflanken liegen;
- Fig. 8: den Ausschnitt VIII - VIII in Fig. 7;
- Fig. 9: eine Draufsicht entsprechend der Funktionsstellung gemäß Fig. 7, wobei auch hier die Führungsschienen 2 nicht dargestellt sind;
- Fig. 10: den vergrößerten Ausschnitt X - X in Fig. 9;
- Fig. 11: eine weitere Darstellung gemäß Fig. 1 in einer dritten Funktionsstellung, in der eine seitliche Randkante einer Fliese an einem Längsanschlag 18 anliegt;
- Fig. 12: eine Draufsicht auf die Vorrichtung in der Funktionsstellung gemäß Fig. 11;
- Fig. 13: eine Darstellung gemäß Fig. 12, wobei der Längsanschlag 18 in eine 15°-Winkelstellung gebracht ist;
- Fig. 14: in einer perspektivischen Darstellung ein Funktionselement 8;
- Fig. 15: das Funktionselement 8 in der Draufsicht und
- Fig. 16: das Funktionselement 8 in einer zweiten perspektivischen Darstellung.

Bei dem Ausführungsbeispiel handelt es sich um einen Fliesenschneider, wie er in einer nicht vorveröffentlichten DE 20 2012 102 789 beschrieben wird.

Der Fliesenschneider besitzt zwei voneinander beabstandete Schienenträger 22, die jeweils auf die voneinander weg weisenden Enden einer schlanken, in ihrer Mitte einen Brechsteg 21 aufweisenden Grundplatte 1 aufgesteckt sind. Die Schienenträger 22 halten die Grundplatte 1 in einer Abstandslage zum Untergrund. Die Schienenträger 22 bilden somit die Standfüße für die Fliesenschneidevorrichtung. Oberhalb der Grundplatte 1 erstrecken sich zwei jeweils ein U-Profil aufweisende Führungsschienen 2 parallel zur Erstreckungsrichtung des Brechstegs 21. Der Brechsteg 21 definiert eine Schnittlinie, so dass sich die Führungsschienen 2 in Schnittrichtung erstrecken. Die beiden U-förmigen Führungsschienen 2 lagern jeweils Führungsrollen 26 eines zwischen den Führungsschienen 2 verlagerbaren Werkzeugträger 4. Der Werkzeugträger 4 besitzt einen Handgriff zur Verlagerung des Werkzeugträgers 4 entlang der Führungsschienen 2. Der Handgriff kann darüber hinaus auch um eine Handgriffschwenkachse verschwenkt werden, um einen Brechstempel 38 abzusenken.

Von der Unterseite des Werkzeugträgers 4 ragt ein Schneidradträger 15 ab. Der Schneidradträger 15 ist um eine Schwenkachse schwenkbar am Werkzeugträger 4 gelagert. Die Schwenkachse verläuft quer zur Schnittrichtung. Es ist ferner eine nicht dargestellte Druckfeder vorgesehen, die beim Verschwenken des Schneidradträgers 15 gespannt wird und die eine Kraft entfaltet, mit der das Schneidrad gegen die Oberseite einer zu schneidenden Fliese 30 gedrückt wird, so dass das Schneidrad 3 in die Oberseite der Fliese 30 eine Kerbe hineinritzt, wenn der Werkzeugträger 4 entlang der Führungsschiene 2 verlagert wird. Der Schneidradträger 15 bildet einen nach unten abragenden Arm aus, der bei einer Verlagerung des Werkzeugträgers 4 in Schnittrichtung die oben genannte Druckfeder spannt. Wird der Werkzeugträger 4 entgegen der Schnittrichtung verlagert, so kann sich der Schneidradträger 15 in die Gegenrichtung verschwenken, so dass das Schneidrad 3 belastungsfrei über die Fliesenoberseite rollen kann.

Die Figuren 14 bis 16 zeigen das Funktionselement 8. Das Funktionselement besitzt eine bezogen auf die Schnittlinie klappsymmetrische Gestalt. Das Funktionselement 8 kann auf die nach oben weisende Oberseite der Grundplatte 1 aufgesetzt werden. Es liegt dann zwischen den Führungsschienen 2 und der Grundplatte 1. Das Funktionselement 8 besitzt zwei Klemmpratzen 12, die den Rand 13 der Grundplatte 1 untergreifen (siehe Figur 6). Die Klemmpratzen 12 können mit Hilfe von Klemmschrauben 11 in eine Klemmstellung gebracht werden, in der das Funktionselement 8 unbeweglich an die Grundplatte 1 gefesselt ist. Werden die Klemmschrauben 11 gelöst, so kann das Funktionselement 8 entlang der Schnittlinie, also in Erstreckungsrichtung des Brechstegs 21 verschoben werden. Das Funktionselement 8 liegt auf dem Brechsteg 21 auf.

Das Funktionselement 8 besitzt zwei aufeinander zu weisende Führungsflanken 28, zwischen denen sich ein Kanal erstreckt, der im Folgenden als Graben bezeichnet wird. In der Mitte des Grabens verläuft eine Kerbe 39, die im montierten Zustand des Funktionselementes 8 in der Schnittlinie verläuft. Der Abstand der beiden Führungsflanken 28 entspricht im Ausführungsbeispiel der Breite des Schneidradträgers 15, so dass der Schneidradträger 15 mit minimalem seitlichen Spiel durch den Graben zwischen den beiden Führungsflanken 28 geschoben werden kann. Die beiden Führungsflanken 28 bilden somit die beiden Seitenwände eines Grabens, die parallel zueinander verlaufen.

In Schnittrichtung vor den Führungsflanken 28 besitzt der Graben eine trichterförmige Aufweitung, die von Findungsflanken 29 ausgebildet ist.

Das Funktionselement 8 besitzt jeweils in einem Winkel von 45° zur Schnittrichtung, also zur Kerbe 39 verlaufende Winkelanschlagflanken 10, gegen die eine Randkante 33 einer zu schneidenden Fliese anlegbar ist (vgl. Figuren 9 und 10). Die beiden gedachten Verlängerungen der Winkelanschlagflanken 10 kreuzen sich in der Schnittlinie. Dort befindet sich auch eine Eckaussparung mit zwei in einem 90°-Winkel zueinander stehenden Flanken eines Eckanschlages 9. Die gedachten Verlängerungen der Winkelanschlagflanken 10 werden von Vorsprüngen 24 bzw. Nasen 25 überragt. Die Nasen 25 bilden die in Schnittrichtung liegenden Endabschnitte der Führungsflanken 28. Die Führungsflanken 28 ragen somit in Schnittrichtung über den Eckanschlag 9 bzw. die Winkelanschlagflanken 10 hinaus.

In Schnittrichtung vor den Führungsflanken 28 bildet das Funktionselement 8 einen halbkreisförmigen Freiraum aus. Der halbkreisförmige Freiraum wird beidseitig jeweils von Befestigungsflügeln flankiert, wobei jeder Befestigungsflügel eine Klemmschraube 11 trägt. In den Befestigungsflügeln befinden sich darüber hinaus Mulden 37, in denen Reserveschneidräder 36 befestigt sind. Das Funktionselement 8 ist beim Ausführungsbeispiel ein Kombielement. Das Funktionselement 8 bildet nicht nur einen auf der Grundplatte 1 verschieblichen Anschlagträger aus. Das Funktionselement 8 erfüllt auch die Funktion eines auf der Grundplatte 1 verschieblichen Führungselementes für den Schneidradträger 15. Es ist somit ein Anschlag-/Führungsträger bzw. Anschlag-/Führungsschieber. Das Funktionselement 8 ist in einer von der Größe der zu zerteilenden Fliese abhängigen Position auf der Grundplatte 1 positionierbar.

Die Vorrichtung besitzt ein fest mit der Grundplatte 1 verbundenes Anschlagelement 5. Das Anschlagelement 5 besitzt einen Eckanschlag 7 in Form einer Einbuchtung. Die Eckanschläge 7, 9 befinden sich in der Schnittlinie. An Ihnen können die sich diagonal gegenüberliegenden Ecken 31, 32 einer zu zerteilenden Fliese 30 anlegen, so dass mit dem Schneidrad 3 ein durch die Ecken 31, 32 hindurchlaufender Diagonalschnitt gefertigt werden kann. Das Anschlagelement 5 besitzt darüber hinaus auch eine quer zur Schnittlinie, also quer zum Brechsteg 21 verlaufende Anschlagkante. Ferner ist das Anschlagelement 5 Träger einer Schiene 16, die quer zur Schnittrichtung von der Grundplatte 1 seitlich abragt. Die Figuren 1 bis 9 zeigen einen Winkelanschlag 6, der entlang der Schiene 16 verlagerbar ist. Mittels einer Klemmschraube 19 kann der Winkelanschlag 6 an der Schiene 16 bewegungsfixiert werden. Der Winkelanschlag 6 besitzt eine Anschlagkante 23, die in einem 45°-Winkel zur Schnittrichtung verläuft. Die Anschlagkante 23 verläuft somit parallel zur Winkelanschlagflanke 10.

In einer in den Figuren 11 bis 13 dargestellten Variante ist ein zweiter Anschlagträger vorgesehen, der eine zweite Schiene 17 ausbildet. Die beiden Schienen 16, 17 sind jeweils unmittelbar angrenzend an den Schienenträger 22 an der Grundplatte 1 befestigt und verlaufen parallel zueinander quer zur Schnittrichtung. Ein Längsanschlag 18 besitzt an seinen beiden Enden jeweils Abkröpfungen 20, die mittels Klemmschrauben 19 an den Schienen 16,17 befestigt sind. Der Längsanschlag 18 kann mit seiner Anschlagkante 27 in einer Parallelrichtung zur Schnittrichtung an den beiden Schienen 16, 17 befestigt werden (siehe Figur 12). Die Schiebeverbindungen zwischen den Enden 20 des Längsanschlages 18 und den Schienen 16, 17 sind so ausgelegt, dass die Anschlagkante 27 bis in einen Winkel von 15° zur Schnittrichtung gebracht werden können (siehe Figur 13). Die Anschlagkante 27 kann sowohl in positiver als auch in negativer Winkelrichtung um Winkel bis 15° zur Schnittrichtung versetzt werden.

### Die Funktionsweise der Vorrichtung ist die folgende:

Die Figuren 1 bis 5 zeigen einen ersten Anwendungsfall, bei dem eine rechteckige Fliese 30, die gegenüberliegende Ecken 31, 32 besitzt, mit einem Diagonalschnitt durch die beiden Ecken 31, 32 versehen werden soll. Hierzu wird eine erste Ecke 31 der Fliese 30 an den Eckanschlag 7 des Anschlagelementes 5 angelegt. Die dieser gegenüberliegende Ecke 32 wird in die Schnittlinie 21 gebracht. Sodann wird das Funktionselement 8, das hier die Funktion eines Anschlagschiebers ausübt, auf die Ecke 32 hin verlagert, bis die Ecke 32 am Eckanschlag 9 anliegt. Die Fliese 30 ist jetzt sowohl in Schnittrichtung als auch in Querrichtung dazu an der Grundplatte 1 fixiert.

Sodann wird der Werkzeugträger 4 aus einer Position in Schnittrichtung rückwärtig des Funktionselementes 8 in Richtung auf die Ecke 32 verschoben. Dabei gleitet der Schneidradträger 15 zunächst durch den Abstandsfreiraum zwischen den Findungsflanken 29 in den Graben zwischen den Führungsflanken 28. Das Schneidrad 3 läuft durch die Kerbe 39, bis das Schneidrad 3 auf die Ecke 32 trifft. Die Figur 5 zeigt strichpunktiert die verschiedenen Positionen des Schneidradträgers 15, wobei die Funktion der Findungsflanken 29 zur Zentrierung des Schneidradträgers 15 dadurch angedeutet wird, dass der Schneidradträger 15 in einer Versetztlage zur Schnittlinie dargestellt ist. Die beiden voneinander weg weisenden Breitseiten des Schneidradträgers 15 werden an den aufeinander zuweisenden Führungsflanken 28 geführt. Zwischen der Führungsflanke 28 und der ihnen zugewandten Seitenwand des Schneidradträgers 15 besteht ein minimales Bewegungsspiel. Trifft das Schneidrad 3 auf die Ecke 31 auf, so wird der Schneidradträger 15 geringfügig verschwenkt, wobei sich eine nicht dargestellte Druckfeder spannt. Eventuell dabei auftretende Querkräfte auf den Schneidradträger 15 werden in die Führungsflanken 28 abgeleitet. Die Führungsflanken 28 halten das Schneidrad 3 in der Schneidlinie. Eventuell auf die Fliese 30 aufgebrachten Querkräfte werden in die Flanken des Eckanschlages 9 abgeleitet. Erst wenn das Schneidrad 3 vollständig auf der Oberseite der Fliese 30 aufliegt und sich dort eine kleine Strecke bewegt hat, wobei es eine Kerbe in die Oberfläche der Fliese 30 einschneidet, verlässt der Schneidradträger 15 den zwischen den beiden Nasen 25 verlaufenden Abschnitt der Führungsflanken 28. Der Figur 5 ist zu entnehmen, dass die Nasen 25 über die Oberseite der Fliese 30 ragen.

Nach erfolgtem Diagonalschnitt wird die Fliese 30 in bekannter Weise gebrochen, wobei durch Schwenken des am Werkzeugträger 4 befestigten Handgriffs ein Brechstempel 38 abwärts verlagert wird.

Die Figuren 7 bis 10 zeigen eine zweite Funktionsweise des erfindungsgemäßen Fliesenschneiders zur Tätigung eines Schrägschnitts. Hier soll der Schrägschnitt nicht durch die beiden Ecken 31, 32 verlaufen. Das Schneidrad 3 soll vielmehr an einer schräg zur Schnittrichtung verlaufenden Randkante 33 der Fliese 30 auflaufen. Hierzu wird die dieser Randkante 33 gegenüberliegende Randkante 33' gegen die Anschlagkante 23 des Winkelanschlages 6 gelegt. Eine Ecke 31 kann sich dabei an der Schiene 16 abstützen. Die der Randkante 33' gegenüberliegende Randkante 33 liegt an der Winkelanschlagflanke 10 an. Das Funktionselement 8 wird hierzu in eine entsprechende Abstandslage zum Anschlagelement 5 verschoben und mittels der Klemmeinrichtung 11, 12, 13 an der Grundplatte 1 gefesselt. Auch hier übt das Funktionselement 8 zunächst die Funktion eines Anschlagschiebers aus. Sodann übt das Funktionselement 8 auch hier die Funktion einer auf der Grundplatte 1 verschieblichen Führung für den Schneidradträger 15 aus, indem der Schneidradträger 15 in der oben beschriebenen Weise zwischen den Führungsflanken 28 soweit verlagert wird, bis das Schneidrad 3 über die schräg verlaufende Randkante 33 aufläuft und eine geringe Strecke über die Oberseite der Fliese 30 verlagert worden ist. Erst dann verlässt der Schneidradträger 15 die Führungsflanken 28. Aus der Figur 10 ist zu entnehmen, dass die beiden Nasen 25 zumindest teilweise über die Oberseite der zu schneidenden Fliese 30 ragen.

Die Figuren 11 bis 13 zeigen eine weitere Funktionsweise des erfindungsgemäßen Fliesenschneiders. Bei dieser Funktionsweise ist an der Grundplatte 1 nicht nur eine erste Schiene 16, sondern auch eine zweite Schiene 17 befestigt. Die beiden Schienen 16, 17 halten jeweils ein Ende 20 eines Längsanschlages 18. Die Figur 12 zeigt, wie der Längsanschlag 18 mit seiner Anschlagkante 27 in eine Parallelausrichtung zur Schnittlinie 21 gebracht werden kann. Eine Randkante 35 der Fliese 30 liegt jetzt an der Anschlagkante 27 an. Eine quer dazu verlaufende Randkante 33 der Fliese 30 liegt am Festanschlag 5 an. Bei dieser Betriebsart ist die Verwendung des Funktionselementes 8 optional.

Die Figur 13 zeigt, dass die Anschlagkante 27 auch in eine spitzwinklige Lage zur Schnittlinie 21 gebracht werden kann. Auch hier liegt eine Seite 35 der Fliese 30 an der Anschlagkante 27 an. Die schräg zur Schnittlinie verlaufende Randkante 33 liegt in einer Punktberührung am Festanschlag 5 an. Auch bei dieser Funktionsweise ist die Verwendung des Funktionselementes 8 optional. Angesichts der zufolge der Schräglage der Fliese 30 entstehenden Querkräfte ist die Verwendung des Funktionselementes 8 aber bevorzugt, um die beim Schnitt entstehenden Querkräfte in die Grundplatte 1 abzuleiten.

### Bezugszeichenliste

| | | | |
|---|---|---|---|
| 1 | Grundplatte | 27 | Anschlagflanke |
| 2 | Führungsschiene | 28 | Führungsflanke |
| 3 | Zerteilwerkzeug, Schneidrad | 29 | Findungsflanke |
| 4 | Werkzeugträger | 30 | Werkstück/Fliese |
| 5 | Anschlagelement | 31 | Ecke |
| 6 | Winkelanschlag | 32 | Ecke |
| 7 | Eckanschlag | 33 | Seite |
| 8 | Funktionselement | 34 | Seite |
| 9 | Eckanschlag | 35 | Seite |
| 10 | Winkelanschlagflanke | 36 | Reserveschneidrad |
| 11 | Klemmschraube | 37 | Aufnahmemulde |
| 12 | Klemmpratze | 38 | Brechstempel |
| 13 | Rand der Grundplatte | 39 | Kerbe |
| 14 | Queranschlag | | |
| 15 | Schneidradträger | | |
| 16 | Schiene | | |
| 17 | Schiene | | |
| 18 | Längsanschlag | | |
| 19 | Klemmschraube | | |
| 20 | Abkröpfung | | |
| 21 | Brechsteg | | |
| 22 | Führungsschienenträger | | |
| 23 | Anschlagflanke | | |
| 24 | Vorsprung | | |
| 25 | Nase | | |
| 26 | Rolle | | |

## Patentansprüche

1. Vorrichtung zum Zerteilen plattenförmiger Werkstücke (30) insbesondere zum Schneiden von Fliesen, mit einer Grundplatte (1) zum Auflegen des Werkstücks (30) und mit einer Führung (2), entlang welcher ein Zerteilwerkzeug (3) in einer Schnittlinie verschiebbar ist, mit einem an der Grundplatte (1) festlegbaren Funktionselement (8) zur Ableitung beim Zerteilen entstehender Querkräfte in die Grundplatte (1), wobei das Funktionselement (8) zwischen Führung (2) und der Grundplatte (1) angeordnet, entlang der Schnittlinie verschiebbar und in frei wählbaren Positionen entlang der Schnittlinie festlegbar ist
und Anschläge (9, 10) zur Anlage einer zur schneidenden Fliese sowie einen Kanal mit aufeinander zuweisenden Flanken ausbildet, durch den die Schnittlinie verläuft, sodass das Zerteilwerkzeug (3) bei seiner Verlagerung entlang der Führung (2) durch den Kanal hindurchtritt, **dadurch gekennzeichnet, dass** sich von den Flanken ausgebildete Führungsflanken (28) bis über die Oberseite der an den Anschlägen (9, 10) anliegenden Fließe (30) erstrecken und Nasen (25) zugeordnet sind, die über die Anschläge (9, 10) ragen.

2. Vorrichtung nach Anspruch 1, **gekennzeichnet durch** einen zwischen den beiden Führungsflanken (28) sich erstreckenden Graben, durch den ein insbesondere schwenkbeweglich an einem Werkzeugträger (4) befestigter, ein Schneidrad (3) tragender Schneidradträger (15) hindurchläuft.

3. Vorrichtung nach einem der vorangehenden Ansprüche, **dadurch gekennzeichnet, dass** das Funktionselement (8) einen Eckanschlag (9) ausbildet zur Fixierung einer Ecke (32) des Werkstücks (30) in der Schnittlinie.

4. Vorrichtung nach einem der vorangehenden Ansprüche, **gekennzeichnet durch** ein fest mit der Grundplatte (1) verbundenes Anschlagelement (5), das einen dem Eckanschlag (9) des Funktionselementes (8) gegenüberliegenden Eckanschlag (7) ausbildet.

5. Vorrichtung nach einem der vorangehenden Ansprüche, **gekennzeichnet durch** einen an einem insbesondere als Schiene (16) ausgebildeten Anschlagträger verschieblich befestigten Winkelanschlag (6), dessen Anschlagflanke (23) eine Winkelanschlagflanke (10) des Funktionselementes (8) gegenüberliegt.

6. Vorrichtung nach einem der vorangehenden Ansprüche, **dadurch gekennzeichnet, dass** das Funktionselement (8) in Richtung der Schnittlinie verschieblich an der Grundplatte (1) gehalten ist und mittels einer Klemmeinrichtung (11, 12, 13) an der Grundplatte (1) fesselbar ist.

7. Vorrichtung nach einem der vorangehenden Ansprüche, mit einem insbesondere als Schiene (16) ausgebildeten Anschlagträger, **gekennzeichnet durch** einen zweiten, insbesondere als Schiene (17) ausgebildeten Anschlagträger, an dem ein zweites Ende des Längsanschlages (18) befestigt ist, wobei die beiden Anschlagträger jeweils im Bereich eines Endes der Führung (2) angeordnet sind, so dass sich das Zerteilwerkzeug (3) zwischen den beiden Anschlagträgern verschieben lässt.

8. Vorrichtung nach einem der vorangehenden Ansprüche, **dadurch gekennzeichnet, dass** sich eine Anschlagflanke (27) des Längsanschlages (18) in einem Winkelbereich von ± 15° zur Schnittlinie einstellen lässt.

9. Vorrichtung nach einem der vorangehenden Ansprüche, **dadurch gekennzeichnet, dass** das Funktionselement (8) Reservewerkzeuge (36) trägt.

## Claims

1. Device for cutting planar workpieces (30), in particular for cutting tiles, comprising a base plate (1), on which the workpiece (30) is placed, and comprising a guide (2), along which a cutting tool (3) can be moved along a cutting path, and comprising a functional element (8), which can be secured on the base plate (1), for dissipating transverse forces that occur during the cutting process into the base plate (1), the functional element (8) being arranged between the guide (2) and the base plate (1), being movable along the cutting path, and being securable in freely selectable positions along the cutting path, and forming stops (9, 10), for positioning a tile to be cut, and forming a channel having mutually facing sides, through which channel the cutting path extends, and so the cutting tool (3) passes through the channel when said tool is displaced along the guide (2), **characterised in that** guide sides (28) formed by the sides extend over the upper face of the tile (30) abutting the stops (9, 10) and are assigned projections which project beyond the stops (9, 10).

2. Device according to claim 1, **characterised by** a trough extending between the two guide sides (28), through which trough a cutting-wheel carrier (15) runs which is fastened in particular pivotally on a tool carrier (4) and carries a cutting wheel (3).

3. Device according to any of the preceding claims, **characterised in that** the functional element (8) forms a corner stop (9) for fixing a corner (32) of the workpiece (30) in the cutting path.

4. Device according to any of the preceding claims, **characterised by** a stop element (5) that is rigidly connected to the base plate (1) and forms a corner stop (7) that is opposite the corner stop (9) of the functional element (8).

5. Device according to any of the preceding claims, **characterised by** an angle stop (6), which is movably fastened to a stop carrier formed in particular as a rail (16), the stop side (23) of which angle stop is opposite an angle stop side (10) of the functional element (8).

6. Device according to any of the preceding claims, **characterised in that** the functional element (8) is held on the base plate (1) so as to be movable in the direction of the cutting path and can be anchored on the base plate (1) by means of a clamping means (11, 12, 13).

7. Device according to any of the preceding claims, **characterised by** a second stop carrier, which is formed in particular as a rail (17) and to which a second end of the longitudinal stop (18) is fastened, the two stop carriers each being arranged in the region of an end of the guide (2), and so the cutting tool (3) can be moved between the two stop carriers.

8. Device according to any of the preceding claims, **characterised in that** a stop side (27) of the longitudinal stop (18) can be set in an angular range of ± 15° with respect to the cutting path.

9. Device according to any of the preceding claims, **characterised in that** the functional element (8) carries a reserve tool (36).

## Revendications

1. Dispositif pour diviser des pièces d'oeuvre en forme de plaque (30), en particulier pour découper des carreaux, comportant une plaque de base (1) pour supporter la pièce d'oeuvre (30) et un guide (2) le long duquel un outil de découpe (3) est déplaçable suivant une ligne de découpe, comportant un élément fonctionnel (8) pouvant être fixé sur la plaque de base (1) pour décharger des forces transversales survenant lors de la division dans la plaque de base (1), dans lequel l'élément fonctionnel (8) est agencé entre le guide (2) et la plaque de base (1), est déplaçable le long de la ligne de découpe et peut être fixé dans des positions pouvant être sélectionnées librement le long de la ligne de découpe et forme des butées (9, 10) pour la mise en appui d'un carreau à découper, ainsi qu'un canal muni de flancs se faisant face, à travers lequel passe la ligne de découpe de manière que l'outil de découpe (3) passe à travers le canal lors de son déplacement le long du guide (2), **caractérisé en ce que** des flancs de guidage (28) formés par les flancs s'étendent jusqu'au-dessus de la face supérieure du carreau (30) en appui contre les butées (9, 10) et sont associés à des nez (25) qui font saillie au-dessus des butées (9, 10).

2. Dispositif selon la revendication 1, **caractérisé par** une tranchée s'étendant entre les deux flancs de guidage (28) par laquelle passe un porte-molette de découpe (15) supportant une molette de découpe (3) et qui est monté en particulier de manière pivotante sur un porte-outil (4).

3. Dispositif selon l'une des revendications précédentes, **caractérisé en ce que** l'élément fonctionnel (8) forme une butée de coin (9) pour la fixation d'un coin (32) de la pièce d'oeuvre (30) dans la ligne de découpe.

4. Dispositif selon l'une des revendications précédentes, **caractérisé par** un élément de butée (5) lié de manière fixe à la plaque de base (1) et qui forme une butée de coin (7) opposée à la butée de coin (9) de l'élément fonctionnel (8).

5. Dispositif selon l'une des revendications précédentes, **caractérisé par** une butée d'angle (6) montée de manière coulissante sur un support de butée formé en particulier en tant que rail (16) et dont le flanc de butée (23) fait face à un flanc de butée d'angle (10) de l'élément fonctionnel (8).

6. Dispositif selon l'une des revendications précédentes, **caractérisé en ce que** l'élément fonctionnel (8) est maintenu sur la plaque de base (1) de manière déplaçable dans la direction de la ligne de découpe et peut être fixé à la plaque de base (1) au moyen d'un dispositif de serrage (11, 12, 13).

7. Dispositif selon l'une des revendications précédentes, comportant un support de butée formé en particulier en tant que rail (16), **caractérisé par** un deuxième support de butée, formé en particulier en tant que rail (17), auquel est fixée une deuxième extrémité de la butée longitudinale (18), dans lequel les deux supports de butée sont agencés chacun dans la zone d'une extrémité du guide (2) de manière que l'outil de coupe (3) puisse être déplacé entre les deux supports de butée.

8. Dispositif selon l'une des revendications précédentes, **caractérisé en ce qu'**un flanc de butée (27) de la butée longitudinale (18) est réglable dans une plage angulaire de ±15° par rapport à la ligne de découpe.

9. Dispositif selon l'une des revendications précédentes, **caractérisé en ce que** l'élément fonctionnel (8) porte des outils de réserve (36).
